# EUROPÄISCHE PATENTSCHRIFT

(11) **EP 0 356 648 B1**
(45) Veröffentlichungstag und Bekanntmachung des Hinweises auf die Patenterteilung: **25.03.1992**
(21) Anmeldenummer: 89111721.0
(22) Anmeldetag: 28.06.1989
(51) Int. Cl.: F28F 27/00, F28D 7/16

(54) **Wärmetauscher**
Heat exchanger
Echangeur de chaleur

(30) Priorität: 18.08.1988 DE 3828034
(43) Veröffentlichungstag der Anmeldung: 07.03.1990
(73) Patentinhaber: DEUTSCHE BABCOCK- BORSIG AKTIENGESELLSCHAFT, 13507 Berlin (DE)
(72) Erfinder: Kehrer, Wolfgang, D-1000 Berlin 27 (DE)
(74) Vertreter: Müller, Jürgen, Dipl.-Ing.

(56) Entgegenhaltungen:
- BE-A- 571 024
- DE-A- 2 127 834
- DE-B- 2 846 455
- GB-A- 2 134 240
- US-A- 3 990 504

## Beschreibung

Die Erfindung betrifft einen Wärmetauscher mit einem aus Wärmetauscherrohren bestehenden Rohrbündel nach dem Oberbegriff des Patentanspruches 1.

Ein solcher Wärmetauscher ist aus der DE-HC 28 46 455 bekannt und dient als Abhitzekessel, bei dem die Austrittstemperatur des zu kühlenden Gases zu variieren ist. Bei dem bekannten Wärmetauscher besteht die Einrichtung zur Einhaltung der Austrittstemperatur aus einem in dem Zylinder verschiebbaren Kolben, der eine das Teilstromrohr abdichtende Abschlußplatte trägt. Die Austrittskammer des bekannten Wärmetauschers ist durch eine quer zu den Wärmetauscherrohren verlaufende Trennwand in eine Ausströmkammer und eine Mischkammer, die mit dem Austrittsstutzen verbunden ist, aufgeteilt. Die Trennwand behindert den freien Zugang zu den Rohrenden des Rohrbündels. Außerdem ist die Vermischung der die Wärmetauscherrohre und das Teilstromrohr durchströmenden Mediumströme innerhalb der Austrittskammer erst weit inter der Trennwand abgeschlossen. Das kann bei einem Medium, das in einem bestimmten Temperaturbereich zwischen der Eintritts- und der Austrittstemperatur aggressiv wirkt, zur Zerstörung der Austrittskammer oder deren Einbauten führen.

Der Erfindung liegt die Aufgabe zugrunde, den gattungsgemäßen Wärmetauscher so zu gestalten, daß die Vermischung der Teilströme in einer begrenzten Zone stattfindet.

Diese Aufgabe wird bei einem gattungsgemäßen Wärmetauscher erfindungsgemäß durch die kennzeichnenden Merkmale des Patentanspruches 1 gelöst. Vorteilhafte Ausgestaltungen der Erfindung sind in den Unteransprüchen angegeben.

Bei dem erfindungsgemäßen Wärmetauscher findet die Vermischung der Mediumströme innerhalb des gegenüber der Austrittskammer abgeschlossenen Mischrohres statt. Durch die Auswahl eines geeigneten Werkstoffes für die Wandung des Mischrohres kann sichergestellt werden, daß keine Zerstörung der Austrittskammer oder deren Einbauten auf Grund von Korrosion durch das abzukühlende Medium erfolgt. Der Ersatz der Trennwand durch das Mischrohr macht die Rohrenden auf der Austrittsseite leichter zugänglich. Die gegenseitige Anordnung von Zylinder und Mischrohr ermöglicht eine Ausbildung des Stellorgans zur Einstellung der Austrittstemperatur, das einfach zu bedienen ist und das bei einer 100 %igen Durchströmung des Teilstromrohres ein Austreten des ungekühlten Mediums in die Austrittskammer weitgehend ausschaltet.

Mehrere Ausführungsbeispiele der Erfindung sind in der Zeichnung dargestellt und werden im folgenden näher erläutert. Die Fig. 1 bis 3 stellen jeweils im Längsschnitt eine Ausführungsform eines Wärmetauschers dar.

Der Wärmetauscher enthält innerhalb eines äußeren Mantels 1 ein Rohrbündel aus geraden Wärmetauscherrohren 2, deren Enden in je einem Rohrboden 3, 4 gehalten sind. Zu beiden Enden des Rohrbündels schließen sich an die Rohrböden 3, 4 eine Eintrittskammer 5 und eine Austrittskammer 6 an, die mit einem Eintrittsstutzen 7 oder einem Austrittsstutzen 8 versehen sind.

Der von den Rohrböden 3, 4 und dem Mantel 1 umschlossene Raum ist mit einem Stutzen 9 zur Zuführung und mit einem Stutzen 10 zur Abführung eines Wärmeaustauschmediums versehen. Als Wärmeaustauschmedium wird vorzugsweise verdampfendes Wasser verwendet.

Etwa mittig und parallel zu den Wärmetauscherrohren 2 ist durch den Wärmetauscher ein als Bypass dienendes Teilstromrohr 11 geführt. Das Teilstromrohr 11 durchdringt die Rohrböden 3, 4, wobei das eintrittsseitige Ende des Teilstromrohres 11 innerhalb der Eintrittskammer 6 liegt. Das austrittsseitige Ende des Teilstromrohres 11 ragt in die Austrittskammer 6 hinein und geht dort in einen Zylinder 12 über, der einen gegenüber dem Teilstromrohr 11 vergrößerten Durchmesser aufweist. Der Zylinder 12 nimmt ein Stellorgan zur Einstellung der Austrittstemperatur des den Wärmetauscher durchströmenden Mediums auf. Dieses Stellorgan wird später näher beschrieben.

Der Zylinder 12 ist mit einem Mischrohr 13 verbunden, das durch die Austrittskammer 6 hindurchgeführt und direkt mit dem Austrittsstutzen 8 verbunden ist. Das Mischrohr 13 verläuft unter einem Winkel zu dem Zylinder 12. Vorzugsweise liegt die Längsachse des Mischrohres 13 unter einem rechten Winkel zur Längsachse des Zylinders 12.

Gemäß Fig. 1 ist der Zylinder 12 koaxial zu dem Teilstromrohr 11 angeordnet und einseitig offen. Über die in der Verlängerung des Teilstromrohres 11 liegende Öffnung 14 steht der Zylinder 12 mit der Austrittskammer 6 in Verbindung. In dem Zylinder 12 ist über eine aus dem Wärmetauscher herausgeführte Stange 15 eine runde, als Stellorgan dienende Steuerplatte 16 axial verschiebbar angeordnet. In der einen Endstellung liegt die Steuerplatte 16 dichtend an dem Teilstromrohr 11 an, während in der anderen Stellung die zur Austrittskammer 6 weisende Öffnung 14 abgedeckt ist. In der Zwischenstellung verbleibt innerhalb des Zylinders 12 beiderseits der Steuerplatte 16 ein Ringraum als Durchströmquerschnitt frei.

Der in die Eintrittskammer 5 eintretende Mediumstrom 17 wird in zwei Teilströme 18, 19 aufgeteilt, von denen einer die Wärmetauscherrohre 2 des Rohrbündels durchströmt und dabei gekühlt wird. Der Teilstrom 18 tritt aus den Wärmetauscherrohren 2 in die Austrittskammer 6 aus und gelangt über die Öffnung 14 durch den Zylinder 12 in das Mischrohr 13, wo er sich mit dem durch das Teilstromrohr 11 geführten, ungekühlten Teilstrom 19 vermischt. Über die Steuerplatte 16 kann das Mengenverhältnis der Teilströme 18, 19 und damit die Temperatur des durch den Austrittsstutzen 8 austretenden, gemischten Mediumstromes 20 eingestellt werden.

Auf Grund der beschriebenen Anordnung von Zylinder 12, Mischrohr 13 und Steuerplatte 16 wird der das Teilstromrohr 11 durchströmende, ungekühlte Teilstrom 19 direkt über den Austrittsstutzen 8 abgeführt, ohne mit der Austrittskammer 6 in Berührung zu kommen. Für den Fall, daß das Medium innerhalb eines bestimmten Temperaturbereiches aggressiv wirkt, braucht daher nur das Teilstromrohr 11, der Zylinder 12 und das Mischrohr 13 aus einem beständigen Werkstoff gefertigt zu sein. Die genannten Teile können auch mit einer Ausmauerung versehen werden.

Der in der Fig. 2 beschriebene Wärmetauscher stimmt weitgehend mit dem Wärmetauscher gemäß Fig. 1 überein. Lediglich anstelle einer axial verschiebbaren Steuerplatte 16 sind zwei schwenkbare, als Drehklappen ausgebildete Steuerplatten 21, 22 vorgesehen, von denen eine am austrittsseitigen Ende des Teilstromrohres 11 und die andere in der Öffnung 14 des Zylinders 12 angeordnet ist. Die beiden schwenkbaren Steuerplatten 21, 22 werden gegensinnig betätigt. Sie können sowohl einzeln als auch gemeinsam angetrieben werden. Im letzten Fall sind die Steuerplatten 21, 22 über ein Kopplungsgestänge 23 miteinander verbunden.

Gemäß Fig. 3 liegt die Längsachse des Zylinders 12 senkrecht zur Längsachse des Teilstromrohres 11. Die Böden des Zylinders 12 sind geschlossen. Die Öffnung 14 zur Austrittskammer 6 ist in der Mantelfläche des Zylinders 12 auf der dem Teilstromrohr 11 abgewandten Seite vorgesehen. In dem Zylinder 12 ist eine Steuerplatte 24 angeordnet, die um die Längsachse des Zylinders 12 schwenkbar ist. Im übrigen stimmt die Wirkungsweise der in den Fig. 2 und 3 dargestellten Wärmetauscher mit derjenigen des Wärmetauschers gemäß Fig. 1 überein.

## Patentansprüche

1. Wärmetauscher mit einem aus Wärmetauscherrohren (2) bestehenden Rohrbündel, mit je einer Eintritts- und Austrittskammer (5, 6) jenseits der beiden Enden des Rohrbündels und mit einem den Wärmetauscher etwa mittig und parallel zu den Wärmetauscherrohren (2) durchsetzenden, als Bypass dienenden Teilstromrohr (11), dessen eintrittsseitiges Ende mit der Eintrittskammer (5) und dessen austrittsseitiges Ende über einen Zylinder (12) mit einem gegenüber dem Teilstromrohr (11) vergrößertem Querschnitt mit einer in der Austrittskammer liegenden Mischkammer zur Mischung des durch das Teilstromrohr strömenden Teilstromes (19) mit dem das Rohrbündel durchströmenden Teilstrom (18) verbunden ist, wobei in dem Zylinder (12) eine Einrichtung zur Einstellung des Mengenverhältnisses der beiden Teilströme (18, 19) vorgesehen ist, dadurch **gekennzeichnet,** daß die Mischkammer als Mischrohr (13) ausgebildet ist, das durch die Austrittskammer (6) hindurchgeführt und direkt mit dem Austrittsstutzen (8) verbunden ist.

2. Wärmetauscher nach Anspruch 1, dadurch **gekennzeichnet**, daß die Längsachse des Mischrohres (13) senkrecht zur Längsachse des Zylinders (12) angeordnet ist.

3. Wärmetauscher nach Anspruch 1 und 2, dadurch **gekennzeichnet**, daß die zur Austrittskammer (6) gerichtete Stirnseite des Zylinders (12) offen ist, daß der Zylinder (12) koaxial zu dem Teilstromrohr (11) angeordnet ist und daß innerhalb des Zylinders (12) einer Steuerplatte (16) über eine nach außen geführte Stange (15) axial verschiebbar angeordnet ist.

4. Wärmetauscher nach Anspruch 1 oder 2, dadurch **gekennzeichnet,** daß die zur Austrittskammer (6) gerichtete Stirnseite des Zylinders (12) offen ist, daß der Zylinder (12) koaxial zu dem Teilstromrohr (11) angeordnet ist und daß an dem austrittsseitigen Ende des Teilstromrohres (11) und in der Öffnung (14) des Zylinders (12) je eine schwenkbare Steuerplatte (21, 22) angeordnet ist.

5. Wärmetauscher nach Anspruch 4, dadurch **gekennzeichnet,** daß die beiden Steuerplatten (21, 22) über ein Kopplungsgestänge (23) miteinander verbunden sind.

6. Wärmetauscher nach Anspruch 1 oder 2, dadurch **gekennzeichnet,** daß der Zylinder (12) beidseitig geschlossen ist, daß die Längsachse des Zylinders (12) senkrecht zur Längsachse des Teilstromrohres (12) angeordnet ist, daß in der Mantelfläche des Zylinders (12) auf der dem Teilstromrohr (11) gegenüber liegenden Seite eine Öffnung (14) vorgesehen ist und daß in dem Zylinder (12) eine Steuerplatte (24) um die Längsachse des Zylinders (12) schwenkbar angeordnet ist.

## Claims

1. Heat exchanger with a tube bundle consisting of heat exchanger tubes (2), with a respective inlet and outlet chamber (5, 6) one at each of two ends of the tube bundle and with a partial flow tube (11) which serves as a bypass and extends through the heat exchanger approximately centrally and parallel to the heat exchanger tubes (2) and the inlet-sided end of which is connected with the inlet chamber (5) while the outlet-sided end of which is connected, by way of a cylinder (12) with an enlarged cross-section relative to the partial flow pipe (11), with a mixing chamber, disposed in the outlet chamber, for the mixing of the partial flow (19), which flows through the partial flow tube, with the partial flow (18), which flows through the tube bundle, wherein a device for the setting of the quantity ratio of the two partial flows (18, 19) is provided in the cylinder (12), characterised thereby, that the mixing chamber is constructed as mixing tube (13) which passes through the outlet chamber (6) and is directly connected with the outlet stub pipe (8).

2. Heat exchanger according to claim 1, characterised thereby that the longitudinal axis of the mixing tube (13) is arranged perpendicularly to the longitudinal axis of the cylinder (12).

3. Heat exchanger according to claims 1 and 2, characterised thereby that the front end of the cylinder (12) directed towards the outlet chamber (6) is open, that the cylinder (12) is arranged coaxially relative to the partial flow tube (11) and that a control plate (16) is arranged within the cylinder (12) to be axially displaceable by way of an externally guided rod (15).

4. Heat exchanger according to claim 1 or 2, characterised thereby that the front end of the cylinder (12) directed towards the outlet chamber (6) is open, that the cylinder (12) is arranged coaxially relative to the partial flow tube (11) and that a respective pivotable control plate (21, 22) is arranged at the outlet-sided end of the partial flow tube (11) and in the opening (14) of the cylinder (12).

5. Heat exchanger according to claim 4, characterised thereby that the two control plates (21, 22) are connected with each other by way of a coupling rod (23).

6. Heat exchanger according to claim 1 or 2, characterised thereby that the cylinder (12) is closed at both ends, that the longitudinal axis of the cylinder (12) is arranged perpendicularly to the longitudinal axis of the partial flow tube (12), that an opening (14) is provided in the jacket surface of the cylinder (12) at the end lying opposite to the partial flow tube (11) and that a control plate (24) is arranged in the cylinder (12) to be pivotable about the longitudinal axis of the cylinder (12).

## Revendications

1. Echangeur de chaleur, comportant un faisceau tubulaire composé de tubes d'échangeur de chaleur (2), avec respectivement une chambre d'entrée et une chambre de sortie (5,6) au-delà des deux extrémités du faisceau tubulaire et avec un tube de courant partiel (11), qui traverse l'échangeur de chaleur à peu près au centre et parallèlement aux tubes d'échangeur de chaleur (2), en servant de dérivation, dont l'extrémité, côté entrée, est reliée à la chambre d'entrée (5) et dont l'extrémité, côté sortie est reliée, par l'intermédiaire d'un cylindre (12), dont la section transversale est agrandie par rapport à celle du tube de courant partiel (11), à une chambre de mélange, placée dans la chambre de sortie, pour mélanger le courant partiel (19) qui s'écoule dans le tube de courant partiel au courant partiel (18) qui s'écoule dans le faisceau tubulaire, où un dispositif de réglage du rapport des débits des deux courants partiels (18,19) est prévu dans le cylindre (12), caractérisé en ce que la chambre de mélange est réalisée sous forme de tube mélangeur (13), cheminant dans la chambre de sortie (6) et relié directement à la tubulure de sortie (8).

2. Echangeur de chaleur selon la revendication 1, caractérisé en ce que l'axe longitudinal du tube mélangeur (13) est perpendiculaire à l'axe longitudinal du cylindre (12).

3. Echangeur de chaleur selon les revendications 1 et 2, caractérisé en ce que la face frontale, tournée vers la chambre de sortie (6), du cylindre (12) est ouverte, que le cylindre (12) est disposé coaxialement par rapport au tube de courant partiel (11) et qu'à l'intérieur du cylindre (12) est disposée une plaque de commande (16) qui est déplaçable axialement, par l'intermédiaire d'une tige (15) guidée vers l'extérieur.

4. Echangeur de chaleur selon la revendication 1 ou 2, caractérisé en ce que la face frontale, tournée vers la chambre de sortie (6), du cylindre (12) est ouverte, que le cylindre (12) est diposé coaxialement par rapport au tube de courant partiel (11) est qu'à l'extrémité, côté sortie, du tube de courant partiel (11), d'une part, et dans l'ouverture (14) du cylindre (12), d'autre part, sont disposées des plaques de commande (21, 22) pivotantes.

5. Echangeur de chaleur selon la revendication 4, caractérisé en ce que les deux plaques pivotantes (21, 22) sont reliées par l'intermédiaire d'une tringlerie d'accouplement (23).

6. Echangeur de chaleur selon la revendication 1 ou 2, caractérisé en ce que le cylindre (12) est fermé des deux côtés, que l'axe longitudinal du cylindre (12) est disposé perpendiculairement à l'axe longitudinal du tube de courant partiel (11), que dans la surface d'enveloppe du cylindre (12), sur la face qui est opposée au tube de courant partiel (11), est prévue une ouverture (14) et que dans le cylindre (12) est disposée une plaque de commande (24) pivotant autour de l'axe longitudinal du cylindre (12).
